# EUROPÄISCHE PATENTSCHRIFT

(11) **EP 0 306 705 B1**
(45) Veröffentlichungstag und Bekanntmachung des Hinweises auf die Patenterteilung: **17.06.1992**
(21) Anmeldenummer: 88112685.8
(22) Anmeldetag: 04.08.1988
(51) Int. Cl.: F01N 3/28, B01J 35/04, B01D 53/36

(54) **Trägerkörper für die Herstellung eines katalytischen Reaktors zur Abgasreinigung**
Support structure for producing a catalytic reactor for purifying exhaust gas
Support pour la fabrication d'un réacteur catalytique pour la purification de gaz d'échappement

(30) Priorität: 10.09.1987 DE 8712267 U
(43) Veröffentlichungstag der Anmeldung: 15.03.1989
(73) Patentinhaber: Emitec Gesellschaft für Emissionstechnologie mbH, 53797 Lohmar (DE)
(72) Erfinder: Kuchelmeister, Reinhold, Dipl.-Ing. (FH), D-7035 Waldenbuch (DE)
(74) Vertreter: Kahlhöfer, Hermann, Dipl.-Phys.

(56) Entgegenhaltungen:
- DE-A- 2 218 673
- DE-A- 3 543 011
- FR-A- 2 182 614
- FR-A- 2 577 616
- GB-A- 1 474 076
- GB-A- 2 047 557
- US-A- 4 335 078

## Beschreibung

Die Neuerung betrifft einen Trägerkörper für die Herstellung eines katalytischen Reaktors zur Abgasreinigung nach dem Oberbegriff des Patentanspruches 1. Bei solchen aus gewellten oder aus abwechselnd gewellten und glatten Metallbändern gewickelten oder gefalteten Trägerkörpern tritt, wegen der herstellungsbedingt nur schlecht einzuhaltenden Toleranzen, das Problem auf, daß die gewickelte oder gefaltete Matrix an der Innenwand des Gehäusemantels nicht ausreichend fest verlötet ist. Dies führt entweder schon bei der Herstellung, oder, bedingt durch Wärmedehnungen, auch während des Betriebes zu einer Beschädigung an den Befestigungsstellen und damit auch zu einer Beschädigung des Katalysators.

Es ist zwar schon bekannt geworden, zur Erzielung eines guten Lotauftrages und einer guten Verlötung die Matrixkörper so auszubilden (DE-A-35 43 011), daß jeweils anliegend an der Innenwand des Gehäusemantels ein mit Wellungen versehenes Band vorgesehen ist, dessen Wellenkämme sich dicht an den Gehäusemantel andrücken lassen und zudem jeweils Spalte bilden, in denen das Lotmaterial aufgenommen werden Kann. Es hat sich jedoch gezeigt, daß auch durch solche Maßnahmen die vorher erwähnten Nachteile nicht voll ausgeschaltet werden können.

Der Erfindung liegt daher die Aufgabe zugrunde, einen Trägerkörper der eingangs genannten Art so auszubilden, daß eine innige Verbindung beim Lötvorgang zwischen Gehäusemantel und Matrix herstellbar ist.

Zur Lösung dieser Aufgabe werden bei einem Trägerkörper der eingangs genannten Art die kennzeichnenden Merkmale des Patentanspruches 1 vorgesehen. Durch die Anordnung eines Drahtgeflechtes, das eine gewisse elastische Nachgiebigkeit hat, läßt sich die Matrix unter Zuhilfenahme des Drahtgeflechtes an allen Stellen eng in den Gehäusemantel einpassen. Wird dieses Drahtgeflecht mit Lotmaterial versehen, beispielsweise mit Lotmaterial getränkt oder beschichtet oder plattiert, dann wird auch die Gewähr dafür gegeben, daß im Befestigungsbereich zwischen Gehäusemantel und Matrix ausreichend Lotmaterial zur Verfügung steht, so daß beim Lötvorgang, der in der Regel in einem Lötofen durchgeführt wird, die gewünschte innige und dauerhafte Verbindung zwischen Gehäusemantel und Matrix erreicht wird.

Es ist zwar bekannt (zeitschrift MOT Nr.13/1985, S.114), bei Abgaskatalysatoren von Kraftfahrzeugen, die aus Keramik gebildet sind, den relativ spröden und stoßgefährdeten Keramikkörper vor mechanischer Zerstörung durch ein um ihm herum vorgesehenes Drahtgeflecht oder durch eine Quellmatte zu schützen. Bei diesen Bauarten werden aber die einem Drahtgeflecht innewohnenden Eigenschaften, auch als Träger für Lotmaterial dienen zu können und damit eine ideale Zwischenschicht zwischen metallischen Trägerkörpern und metallischen Gehäusemänteln zu bilden, nicht ausgenutzt und auch nicht angesprochen.

Die Anordnung des Drahtgeflechtes im Außenbereich des metallischen Matrixkörpers kann zusätzlich aber auch dazu ausgenützt werden, eine gewisse Wärmeisolierschicht zwischen Gehäusemantel und Matrixkörper zu schaffen, wenn dafür gesorgt wird, daß das Drahtgeflecht, das eng am Gehäusemantel anliegt, durch eine Wärmeisolationsschicht vom inneren Matrixkörper getrennt wird. Dies kann in einfacher Weise dadurch geschehen, daß das Drahtgeflecht zwischen Stirnringen angeordnet wird, die mindestens die äußerste Lage des metallischen Matrixkörpers und damit die äußersten Strömungskanäle in dieser Matrix verschließen. Dadurch ensteht im Außenbereich des metallischen Matrixkörpers ein abgeschlossener Luftspalt, der zur Wärmeisolierung dient. Gleichzeitig wird die Möglichkeit geschaffen, daß Drahtgeflecht auch mechanisch an dem metallischen Matrixkörper zu halten, so daß eine Montageerleichterung beim Einbau in den Gehäusemantel erreicht wird. Besonders zweckmäßig ist es in diesem Fall, den Gehäusemantel aus zwei Schalen auszubilden, die von außen auf den metallischen Matrixkörper mit dem Drahtgeflecht aufgesetzt und mittels Flanschen o.dgl. unter einer gewissen Verquetschung des äußeren Randes des metallischen Matrixkörpers fest untereinander verbunden werden. Die Stirnringe selbst können durch speichenartige Zuganker zusammengehalten werden, die durch den von den Stirnringen abgeschlossenen äußeren Luftspaltring des Matrixkörpers hindurchgeführt sind. Möglich ist es auch, diesen Luftspaltring noch mit wärmeisolierendem Material, beispielsweise mit Keramikwerkstoff auszufüllen. Die Neuerung ermöglicht daher neben einer innigen und dauerhaften Verbindung des Matrixkörpers mit dem Gehäusemantel auch eine Wärmeisolierung nach außen, die den Gehäusemantel des Katalysators im Betrieb nicht zu heiß werden läßt.

Die Neuerung ist anhand von zwei Ausführungsbeispielen in der Zeichnung dargestellt und wird im folgenden erläutert. Es zeigen:
- Fig. 1: eine schematische Längsschnittdarstellung durch die obere Hälfte eines Trägerkörpers für einen katalytischen Reaktor zur Abgasreinigung, dessen Gehäusemantel aus zwei Schalen aufgebaut ist,
- Fig. 2: den Schnitt durch den vollständigen Trägerkörper der Fig. 1 längs der Linie II-II,
- Fig. 3: einen Längsschnitt ähnlich Fig. 1, jedoch durch eine Ausführungsform eines Trägerkörpers, bei dem die Metallmatrix im Außenbereich durch Stirnringe abgeschlossen ist,
- Fig. 4: eine verkleinerte Darstellung eines der Stirnringe des Trägerkörpers der Fig. 3,
- Fig. 5: eine schematische Darstellung eines Schnittes durch eine Hälfte der Stirnringe, die untereinander durch speichenartige Zuganker zusammengehalten sind,
- Fig. 6: einen Teilschnitt durch einen Stirnring ähnlich Fig. 5, jedoch mit versenkt angeordneten Halteköpfen bzw. Halteschrauben für die Zuganker und
- Fig. 7: die vergrößerte Darstellung eines Detailschnittes längs der Linie VII in Fig. 3.

In den Fig. 1 und 2 ist ein aus zwei symmetrisch zur Mittelebene (11) aufgebauten Schalen (6b, 6c) bestehender Gehäusemantel (6) gezeigt, der in eine Abgasleitung eines Kraftfahrzeugmotores einbaubar ist. Dieser Gehäusemantel (6) kann zur Wärmeisolierung außen mit einer gestrichelt angedeuteten Isolierschale (12) versehen sein. In dem Gehäusemantel (6) ist, wie insbesondere aus Fig. 2 deutlich wird, ein gewickelter Matrixkörper (2) eingesetzt, der nach dem Wickeln aus der in Fig. 2 strichpunktiert angedeuteten zylindrischen Form (13) in eine ovale Form gepreßt wird, ehe er zwischen den beiden Schalen (6b, 6c) eingeschlossen wird. Der Matrixkörper (2) wird in an sich bekannter Weise jeweils aus einem Wellband und einem glatten Band zur Zylinderform gewickelt, die jeweils angrenzend aneinander aufgewickelt werden. Auf diese Weise liegt jeweils zwischen einem gewickelten Glattband das gewickelte Wellband. Zwischen diesen so entstehenden Lagen (3) der gewickelten Bänder ergeben sich damit in Richtung der Achse des Zylinders verlaufende Strömungskanäle (5), die vom Abgas durchströmt werden. In diesen Strömungskanälen findet die chemische Reaktion mit dem später aufgebrachten katalytischen Material statt.

Um den zur Ovalform gepreBten Matrixkörper (2) wird ein Drahtgeflecht (7), zum Beispiel in der Form einer dünnen Drahtgeflechtmatte herumgewickelt. Dieses Drahtgeflecht (7) kann vor dem Aufwickeln mit Lotmaterial getränkt oder mit Lotmaterial beschichtet oder plattiert sein. Beim Aufsetzen der beiden Halbschalen (6b und 6c) wird das Drahtgeflecht (7) einer gewissen elastischen Verformung ausgesetzt, die dazu führt, daß der metallische Matrixkörper (2) mit seiner äußersten Lage (3a) dicht am Drahtgeflecht (7) und über diese dicht an der Innenwand des Gehäusemantels (6) anliegt. Die beiden Halbschalen werden dabei mit Hilfe ihrer Flansche (14) aufeinandergesetzt und an diesen Flanschen entweder mit einer Loteinlage in der Form von Drahtfolie oder Pulver gebördelt oder auch in bekannter Weise gepunktet oder geheftet. Auch bekannte Druckfügeverfahren können eingesetzt werden. Der so vorbereitete Trägerkörper gelangt dann in einen Vakuumofen, wo das Lotmaterial im Drahtgeflecht zum Schmelzen kommt und für eine innige Verbindung zwischen Gehäusemantel (6) und metallischem Matrixkörper (2) sorgt. Natürlich kann in bekannter Weise auch vorgesehen werden, daß der Matrixkörper (2) vor dem Löten auch an seinen Stirnseiten mit Lotmaterial versehen wird, was beispielsweise durch Tauchen des Matrixkörpers in flüssiges Lotmaterial geschehen kann.

Wie in Fig. 2 angedeutet ist, ist es möglich, beim Aufsetzen der Halbschalen (6b und 6c) ein Einklemmen des Drahtgeflechtes (7) im Bereich der Flansche (14) dadurch zu verhindern, daß ein Blechstreifen (15) zunächst im Bereich der Flansche als Montagehilfe eingesetzt wird, der anschließend wieder entfernt werden kann.

In den Fig. 3 bis 7 ist eine Ausführungsform gezeigt, bei der der Matrixkörper (2), der im übrigen in gleicher Weise herstellbar ist, wie bei der Ausführungsform der Fig. 1 und 2, in seinem äußeren Bereich jeweils von zwei Stirnringen (9) eingefaßt ist, die einen winkelförmigen Querschnitt (s. Fig. 5) aufweisen und daher sowohl einen Teil der Stirnfläche des Matrixkörpers (2) als auch einen Teil des Außenumfanges des Matrixkörpers (2) einrahmen. Zwischen diesen Stirnringen ist beim Ausführungsbeispiel der Fig. 3 bis 7 das Drahtgeflecht (7) angeordnet, daß dadurch auch in seiner Lage am Matrixkörper (2) gesichert werden kann. Bei dieser Ausführungsform weist der Gehäusemantel (6) im Bereich der Stirnringe umlaufende Absätze (16) auf, die Platz schaffen für die Aufnahme der Stirnringe und die für eine Axialsicherung der Stirnringe (9) und damit des zwischen den Stirnringen (9) gehaltenen Matrixkörpers (2) sorgen.

Die Stirnringe (9) werden, wie aus den Fig. 4 und 5 deutlich wird, durch speichenartige Zuganker (10) zusammengehalten und gegen die Stirnfläche des Matrixkörpers (2) gedrückt, die durch Strömungskanäle des Matrixkörpers (2) im Außenbereich hindurchgeführt sind. Die Stirnringe (9) schließen mindestens die äußerste Lage (3a), vorteilhaft aber, wie anhand von Fig. 7 angedeutet ist, mindestens zwei Lagen des gewickelten Matrixkörpers (2) stirnseitig ab, so daß die dort befindlichen Strömungskanäle einen abgeschlossenen Luftspaltring bilden, der zur Wärmeisolierung zum Gehäusemantel (6) hin ausgenutzt werden kann. Die Befestigung durch Verlöten innerhalb des Gehäusemantels (6) geschieht in der gleichen Weise wie bei der Ausführungsform der Fig. 1 und 2. In beiden Fällen ist im Bereich der Außenwand (6a) des Gehäusemantels (6) eine Öffnung (8) nach außen vorgesehen, durch die beim Lötvorgang die sich entwickelnden Dämpfe eines Lösungsmittels für das Lotmaterial oder auch überschüssige Lotflüssigkeit abfließen kann, die bei einem getränkten Drahtgeflecht beim Aufsetzen der Halbschalen durch das Verquetschen des Drahtgeflechtes aus diesem herausgedrückt wird. ZweckmäBigerweise wird die Anordnung daher stets so getroffen, daß die öffnung (8) beim Zusammensetzen des Matrixkörpers (2) mit den beiden Gehäuseschalen (6b, 6c) nach unten weist.

Der von den Stirnringen (9) abgeschlossene Ringraum kann auch, wie in den Fig. 3 und 7 schematisch angedeutet ist, mit einem Wärmeisoliermaterial, beispielsweise mit Keramikmaterial ausgefüllt werden. Neben dem Drahtgeflecht, das auch Lufteinschlüsse aufweist, kann daher ein zusätzlicher Ringraum zur Wärmeisolierung des metallischen Matrixkörpers (2) gegenüber dem Gehäusemantel (6) dienen. Im Betrieb im Katalysator auftretende Temperaturen lassen sich so in einfacher Weise vom Außenmantel des Katalysators fernhalten, ohne daß eine umständliche und aufwendige Wärmeisolierung möglich ist. Die Wärmeisolierung wird bei der Neuerung gleichzeitig mit der Herstellung des Trägerkörpers erreicht.

Fig. 6 zeigt eine Variante eines Stirnringes (9′), der im übrigen ähnlich den Stirnringen (9) der Fig. 5 aufgebaut ist. Hier sind jedoch für die Köpfe (17) der Zuganker (10′) bzw. für entsprechende Schraubköpfe, ähnlich wie bei der Anordnung von Fahrradspeichen Vertiefungen (18) im Stirnring (9′) vorgesehen. Bei dieser Ausführungsform stehen axial keine Schraubköpfe o.dgl. über die Kontur der Stirnringe (9′) vor.

## Patentansprüche

1. Trägerkörper für die Herstellung eines katalytischen Reaktors zur Abgasreinigung, insbesondere für Kraftfahrzeugmotoren, bestehend aus einer Matrix aus einem oder mehreren, zu mehreren aneinanderliegenden Lagen gewickelten oder gefalteten Metallbändern, die mit dem katalytischen Material beschichtbar sind, zwischen sich Strömungskanäle (5) für das Abgas bilden und in einem hülsenförmigen Gehäusemantel (6) eingesetzt sind, wobei mindestens im Bereich der äußersten Lage (3a) und des Gehäusemantels (6) Lotmaterial zum Verlöten vorgesehen ist, dadurch gekennzeichnet, daß zur Aufnahme des Lotmateriales und zur Herstellung einer innigen Verbindung zwischen Gehäusemantel und Matrix zwischen der äußersten Lage (3a) und dem Gehäusemantel (6) ein Drahtgeflecht (7) eingefügt ist.

2. Trägerkörper nach Anspruch 1, dadurch gekennzeichnet, daß das Drahtgeflecht als eine mit Lotmaterial tränkbare Matte ausgebildet ist.

3. Trägerkörper nach Anspruch 1, dadurch gekennzeichnet, daS das Drahtgeflecht (7) mit Lotmaterial mindestens in seinem nach außen gerichteten Bereich beschichtet oder plattiert ist.

4. Trägerkörper nach Anspruch 1 und einem der übrigen Ansprüche, dadurch gekennzeichnet daß der Gehäusemantel (6) mit mindestens einer an der Außenwand (6a) vorgesehenen Öffnung (8) versehen ist.

5. Trägerkörper nach einem der Ansprüche 1 bis 4, dadurch gekennzeichnet, daß das Drahtgeflecht (7) zwischen Stirnringen (9) angeordnet ist, die mindestens eine Lage der Matrix (2) stirnseitig verschließen.

6. Trägerkörper nach Anspruch 5, dadurch gekennzeichnet, daß die Stirnringe (9) durch speichenartige Zuganker (10) gegeneinander und gegen die Stirnseite der Matrix (2) gezogen sind.

7. Trägerkörper nach einem der Ansprüche 1 bis 6, dadurch gekennzeichnet, daß der Gehäusemantel (6) aus zwei Schalen (6b, 6c) aufgebaut ist.

## Claims

1. A support body for the production of a catalytic reactor for exhaust gas cleaning, in particular for motor vehicle engines, comprising a matrix comprising one or more metal bands which are folded or wound to provide a plurality of layers in contact with each other, which metal bands can be coated with the catalytic material, form between them flow passages (5) for the exhaust gas, and are fitted in a sleeve-shaped casing assembly (6), wherein solder material for soldering purposes is provided at least in the region of the outermost layer (3a) and the casing assembly (6), characterised in that a wire ash (7) is inserted between the outermost layer (3a) and the casing assembly (6) for receiving the solder material and for making an intimate connection between the casing assembly and the matrix.

2. A support body according to claim 1 characterised in that the wire mash is in the form of a mat which can be impregnated with solder material.

3. A support body according to claim 1 characterised in that the wire mash (7) is coated or plated with solder material at least in its outwardly directed region.

4. A support body according to claim 1 and one of the other claims characterised in that the casing assembly (6) is provided with at least one opening (8) at the outside wall (6a).

5. A support body according to one of claims 1 to 4 characterised in that the wire mash (7) is disposed between end rings (9) which close off at least one layer of the matrix (2) at the ends.

6. A support body according to claim 5 characterised in that the end rings (9) are drawn towards each other and against the ends of the matrix (2) by spoke-like tie anchors (10).

7. A support body according to one of claims 1 to 6 characterised in that the casing assembly (6) is made up from two shell portions (6b, 6c).

## Revendications

1. Support pour la fabrication d'un réacteur catalytique pour la purification de gaz d'échappement, notamment pour des moteurs de véhicules automobiles, constitué d'une matrice d'une ou plusieurs bandes métalliques, qui sont repliées ou enroulées en plusieurs couches disposées les unes contre les autres, peuvent être enduites du matériau catalytique, forment entre elles des canaux d'écoulement (5) pour les gaz d'échappement et sont incorporées dans une enveloppe de boîtier (6) en forme de manchon, du matériau de brasage étant prévu au moins dans la région de la couche la plus extérieure (3e) et de l'enveloppe de boîtier (6) pour l'assemblage par brasage, **caractérisé** en ce qu'un treillis métallique (7) est incorporé entre la couche la plus extérieure (3a) et l'enveloppe de boîtier (6) afin de recevoir le matériau de brasage et d'obtenir une liaison intime entre l'enveloppe de boîtier et la matrice.

2. Support selon la revendication 1, caractérisé en ce que le treillis métallique est réalisé sous la forme d'une natte pouvant être imprégnée de matériau de brasage.

3. Support selon la revendication 1, caractérisé en ce que le treillis métallique (7) est enduit ou plaqué de matériau de brasage au moins dans sa région tournée vers l'extérieur.

4. Support selon la revendication 1 et l'une des autres revendications, caractérisé en ce que l'enveloppe de boîtier (6) est munie d'au moins une ouverture (8), prévue sur la paroi extérieure (6a).

5. Support selon l'une des revendications 1 à 4, caractérisé en ce que le treillis métallique (7) est disposé entre des bagues frontales (9), qui ferment sur les côtés frontaux au moins une couche de la matrice (2).

6. Support selon la revendication 5, caractérisé en ce que les bagues frontales (9) sont tirées, l'une vers l'autre et contre les côtés frontaux de la matrice (2), par des tirants (10) du genre rayons de bicyclette.

7. Support selon l'une des revendications 1 à 6, caractérisé en ce que l'enveloppe de boîtier (6) est constituée de deux coques (6b, 6c).
